# EUROPÄISCHE PATENTSCHRIFT

(11) **EP 1 777 163 B1**
(45) Veröffentlichungstag und Bekanntmachung des Hinweises auf die Patenterteilung: **30.12.2009**
(21) Anmeldenummer: 06022035.7
(22) Anmeldetag: 20.10.2006
(51) Int. Cl.: B65C 9/06

(54) **Vorrichtung zum Ausrichten von Behältern**
Device for orienting containers
Dispositif pour orienter des récipients

(30) Priorität: 21.10.2005 DE 102005050902
(43) Veröffentlichungstag der Anmeldung: 25.04.2007
(73) Patentinhaber: KHS AG, 44143 Dortmund (DE)
(72) Erfinder: Menke, Herbert, 56659 Burgbrohl (DE)

(56) Entgegenhaltungen:
- EP-A1- 1 205 388
- WO-A-2004/056658
- DE-U1- 20 203 529

## Beschreibung

Die Erfindung bezieht sich auf eine Vorrichtung zum lage- bzw. positionsgenauen Ausrichten von Behältern gemäß Oberbegriff Patentanspruch 1 und wie aus DE 202 03 529 U bekannt, sowie auf eine Etikettiermaschine mit einer solchen Vorrichtung gemäß Oberbegriff Patentanspruch 22.

Bei Behältern und insbesondere bei Flaschen, die an ihrer Außenfläche typische geometrische Behältermerkmale, wie z. B. Siegelfläche, Ornament, Prägung, erhabene Schriftzüge usw. aufweisen, ist es erforderlich, die Etiketten mit hoher Applikationsgenauigkeit im Bezug zu diesen Behältermerkmalen aufzubringen. Dies bedeutet, dass bei einer Etikettiermaschine, der die Behälter zwar aufrechtstehend, aber in einer rein zufälligen Ausrichtung oder Orientierung zugeführt werden, diese Behälter zunächst so ausgerichtet werden müssen, dass sie im Bezug auf ihre Behätermerkmale jeweils möglichst exakt eine vorgegebene Orientierung aufweisen. Erst dann kann das wenigstens eine Etikett auf den jeweiligen Behälter aufgebracht und anschließend an diesen angedrückt und/oder angebürstet werden.

Bekannt ist es, für dieses Ausrichten an einem Rotor einer Etikettiermaschine Behälteraufnahmen, beispielsweise in Form von Drehtellern vorzusehen, die mit jeweils eigenen Stellantrieben um eine vertikale Achse und damit auch um die Achse des jeweiligen, auf der Behälteraufnahme angeordneten Behälters gesteuert drehbar sind. Bekannt ist speziell auch, die Steuerung der Behälteraufnahmen für das Ausrichten in Abhängigkeit von einem Bilderkennungs- oder Kamerasystem vorzunehmen, mit welchem die jeweilige Position oder Orientierung wenigstens eines für das Ausrichten verwendeten typischen geometrischen Behältermerkmales als Istwert erfasst und dieser dann in einer Elektronik mit dort abgelegten, den Sollwert repräsentierenden Bilddaten oder Kennwerten verglichen und hieraus die für die notwendige Positionskorrektur erforderliche Ansteuerung des Stellantriebes der Behälteraufnahme veranlasst wird (EP 1 205 388). Bei einer Ausführung dieser bekannten Vorrichtung weist das Kamerasystem vier Kameras auf, die entlang der Bewegungsbahn der Behälteraufnahmen in Drehrichtung des Rotors aufeinander folgend vorgesehen sind. Jede Kamera erfasst dabei jeweils einen Teil des Umfangs des Behälters, und zwar überlappend jeweils 100° dieses Umfangs bei um ihre Behälterachse drehenden Behältern. Aufgrund der von den Kameras gelieferten Ist-Bilddaten erfolgt dann eine Drehlagenkorrektur der Behälteraufnahmen und die Ausrichtung der Behälter im Bezug auf ihr typisches geometrisches Behältermerkmal.

Aufgabe der Erfindung ist es, eine Vorrichtung aufzuzeigen, mit der ein Ausrichten von Behältern im Bezug auf wenigstens ein typisches, geometrisches Behältermerkmal mit einer wesentlich verbesserten Genauigkeit möglich ist, und zwar insbesondere auch bei einer hohen Leistung, d.h. bei einer Vielzahl von je Zeiteinheit verarbeiteter Behälter. Zur Lösung dieser Aufgabe ist eine Vorrichtung entsprechend dem Patentanspruch 1 ausgebildet. Eine Etikettiermaschine ist Gegenstand des Patentanspruchs 22.

Bei der erfindungsgemäßen Vorrichtung erfolgt mit den Bilddaten eines ersten Kamerasystems ein Vorausrichten der Behälter in der Form, dass diese nach dem Vorausrichten zumindest einigermaßen genau die geforderte Orientierung aufweisen, insbesondere auch in Bezug auf ihre für das Ausrichten verwendeten geometrischen Behältermerkmale, und zwar wenigstens mit einer Genauigkeit, wie sie mit bekannten Vorrichtungen erreichbar ist. Mit diesem ersten Kamerasystem wird der Prüfbereich, d. h. der Umfangsbereichs des jeweiligen Behälters, an dem sich das wenigstens eine geometrische Behältermerkmal befindet, großflächig erfasst.

Mit den Bilddaten des wenigstens einen weiteren Kamerasystems erfolgt dann eine genauere, eventuell auch die endgültige Ausrichtung jedes Behälters. Da der von der wenigstens einen Kamera des wenigstens einen weiteren Kamerasystems erfasste Behälterbereich sehr viel kleiner ist als der von der wenigstens einen Kamera des ersten Kamerasystems zu erfassende Bereich, d. h. die wenigstens eine Kamera des weiteren Kamerasystems z.B. einen sehr viel kleineren Öffnungswinkel als die wenigstens eine Kamera des ersten Kamerasystems aufweist, kann die Ausrichtung unter Verwendung der von dem wenigstens einen weiteren Kamerasystem gelieferten Bilddaten in extrem kurzer Zeit sehr präzise erfolgen.

Die Erfindung wird im Folgenden anhand der Figuren an Ausführungsbeispielen näher erläutert. Es zeigen:
- Fig. 1: in schematischer Darstellung eine Etikettiermaschine umlaufender Bauart;
- Fig. 2 - 7: verschiedene Darstellungen zur Erläuterung des Algorithmus bei der Ermittlung des für die Korrektur der Orientierung notwendigen Drehwinkels ber Behälteraufnahmen.

Die in der Figur 1 dargestellte und dort allgemein mit 1 bezeichnete Etikettiermaschine dient zum Etikettieren von Behältern 2, beispielsweise Flaschen, die der Etikettiermaschine 1 an einem Behältereinlauf 3 zugeführt und die Etikettiermaschine 1 im etikettierten Zustand an einem Behälterauslauf 4 verlassen. Die Behälter 2 sind beispielsweise Flaschen aus einem transluzenten Material, z.B. aus Glas, und sind an ihrer Behälteraußenseite jeweils mit wenigstens einem typischen geometrischen Behältermerkmal, wie z. B. Siegelfläche, Ornament, Prägung, erhabene Schriftzüge usw. versehen. Die Behälter 2 sollen mit hoher Applikationsgenauigkeit im Bezug zu diesen geometrischen Merkmalen mit den Etiketten versehen werden.

Die Etikettiermaschine 1 umfasst u. a. den um eine vertikale Maschinenachse in Richtung des Pfeiles A umlaufend angetriebenen Drehtisch oder Rotor 5, der an seinem Umfang eine Vielzahl von Behälterträgern oder -aufnahmen 6 aufweist, die jeweils in gleichmäßigen Winkelabständen um die vertikale Maschinenachse verteilt vorgesehen sind und an denen für das Aufbringen der Etiketten jeweils ein Behälter 3 mit seiner Behälterachse parallel zu der vertikalen Maschinenachse vorgesehen ist.

Die Behälter 2 werden der Etikettiermaschine 1 am Behältereinlauf 3 über einen nicht dargestellten Transporteur zwar aufrechtstehend, d. h. mit ihrer Behälterachse in vertikaler Richtung orientiert, aber ansonsten in einer beliebigen, rein zufälligen Orientierung auch hinsichtlich ihrer typischen geometrischen Behältermerkmale zugeführt, in dieser rein zufälligen Orientierung an jeweils eine Behälteraufnahme 6 übergeben und anschließend in einem Winkelbereich W1 der Drehbewegung A des Rotors 5 ausgerichtet, so dass jeder Behälter 3 am Ende dieses Winkelbereichs im Bezug auf seine typischen geometrischen Behältermerkmale exakt ausgerichtet ist, d. h. eine vorgegebene Orientierung aufweist. In diesem Zustand wird jeder Behälter 2 an einer sich mit dem Rotor 5 nicht mitbewegenden Etikettierstation 7 zum Aufbringen wenigstens eines Etiketts vorbeibewegt, sodass dieses dann mit der angestrebten hohen Applikationsgenauigkeit im Bezug auf die geometrischen Behältermerkmale auf den jeweiligen Behälter 2 aufgebracht ist. In dem auf die Etikettierstation 7 bis zum Behälterauslauf 3 folgenden Winkelbereich W2 der Drehbewegung A des Rotors 5 erfolgt dann das übliche Andrücken und/oder anbürsten der Etiketten.

Für das Ausrichten der Behälter 2 sind die Behälteraufnahmen 6 jeweils über eigene Stellantriebe um eine Achse parallel zur vertikalen Maschinenachse drehbar, und zwar gesteuert durch ein nachstehend noch näher erläutertes mehrstufiges Bilderkennungssystem mit mehreren elektronischen Kameras 9-11 und einer zugehörigen, vorzugsweise von einem Rechner gebildeten Auswert- und Steuerelektronik 12.

Bei der dargestellten Ausführungsform sind die mit dem Rotor 5 nicht mitbewegten Kameras 8 - 11 jeweils radial außerhalb der Bewegungsbahn der Behälteraufnahme 6 derart angeordnet, dass mit jeder Kamera die vorbeibewegten Behälter 2 zumindest an dem Prüfbereich bzw. an dem die typischen geometrischen Behältermerkmale aufweisenden Bereich ihrer Behälteraußenfläche erfasst werden. Weiterhin befinden sich sämtliche Kameras 8-11 innerhalb des Winkelbereichs W1 und damit in Drehrichtung A vor der Etikettierstation 7.

Im Detail bilden die beiden Kameras 8 und 9, die in einem auf den Behältereinlauf 3 folgenden Teilbereich des Winkelbereichs W1 angeordnet sind, ein erstes Kammerasystem bzw. eine erste Stufe des Bilderkennungssystems, und zwar zusammen mit einem mit dem Rotor 5 nicht mitbewegten, einen weißen Hintergrund bzw. einen weißen Hintergrundspiegel bildenden Hintergrundelement 13, welches bei der dargestellten Ausführungsform bezogen auf die kreisförmige Bewegungsbahn der Behälteraufnahmen 6 radial innen und den beiden Kameras 8 und 9 gegenüberliegend angeordnet ist, sowie zusammen mit einer mit dem Pfeil B1 angedeuteten Vordergrundbeleuchtung. Die beiden Kameras 8 und 9 sind mit ihren optischen Achsen unter einem Winkel zueinander derart angeordnet, dass mit ihnen ein Umfangsbereich bzw. eine Abwicklung größer als 180° des jeweils vorbeibewegten Behälters 2 erfasst wird. Die von den beiden Kameras 8 und 9 gelieferten Bilder oder Bilddaten werden hierfür beispielsweise zu einem Gesamtbild oder einem Gesamt-Datensatz zusammengesetzt, welches bzw. welcher eine Abbildung der Abwicklung bzw. des Behälterumfangsbereichs von größer 180° entspricht.

Auf die erste Stufe des Bilderkennungssystems folgt die von der einzigen Kamera 10 gebildete zweite Stufe dieses Systems. Der Kamera 10 ist wiederum ein dem Element 13 entsprechendes, einen weißen Hintergrund oder einen weißen Hintergrundspiegel bildendes Hintergrundelement 14 zugeordnet, und zwar bei der dargestellten Ausführungsform bezogen auf die Bewegungsbahn der Behälteraufnahme 6 radial innenliegend. Weiterhin weist auch diese zweite Stufe eine Vordergrundbeleuchtung auf, wie dies mit dem Pfeil B2 angedeutet ist. Selbstverständlich können die Elemente 13 und 14 der ersten und zweiten Stufe auch von einem einzigen, durchgehenden Element gebildet sein. Weiterhin kann auch die Vordergrundbeleuchtung für beide Stufen von einer oder von mehreren gemeinsamen Lichtquellen, beispielsweise Leuchtschirmen gebildet sein. Grundsätzlich gilt weiterhin, dass in Abhängigkeit von den optischen Eigenschaften der Behälter für die Vordergrundbeleuchtung jeweils eine Beleuchtungstechnik gewählt ist, die eine optimale Erfassung der zum Ausrichten der Behälter verwendeten Behältermerkmale ermöglicht. Weiterhin kann durch eine spezielle Gestaltung des Hintergrundelementes 13 und/oder 14, beispielsweise durch eine teilweise Schwärzung des weißen Hintergrundelementes 13 und/oder 14 eine verstärkte optische Erfassung von Kantenprofilen der für die Ausrichtung verwendeten Behältermerkmale erreicht werden.

In Drehrichtung A auf die zweite Stufe (Kamera 10) folgend ist die von der einzigen Kamera 11 gebildete dritte Stufe des Bilderfassungssystems vorgesehen, und zwar mit einer Hintergrundbeleuchtung B3, die beispielsweise von einem mit dem Rotor 5 nicht mitbewegten Leuchtschirm 15 an der der Kamera 11 gegenüberliegenden Seite der Bewegungsbahn der Behälteraufnahme 6. Die Hintergrundbeleuchtung B3 ist hinsichtlich Farbe und/oder Intensität in Abhängigkeit von den optischen Eigenschaften der Behälter 2 bzw. des Behältermaterials und/oder in Abhängigkeit von den optischen Eigenschaften des Füllgutes für eine möglichst optimale optische Erfassung gewählt bzw. einstellbar.

Im Detail erfolgt die Ausrichtung der Behälter 2 mit dem Bilderkennungssystem in der Weise, dass mit der ersten Stufe bzw. mit den beiden dortigen Kameras 8 und 9 die jeweilige zufällige Orientierung des vorbeibewegten Behälters 2 mit jeweils einer Aufnahme pro Behälter und Kamera 8 bzw. 9 erfasst wird. Durch anschließenden Vergleich der von den beiden Kamerasystemen 8 und 9 gelieferten Bilder bzw. Bilddaten in der Elektronik 12 mit dort in einem Datenspeicher für den entsprechenden Behältertyp abgelegten Bildern bzw. Bilddaten oder typischen Kennwerten wird in der Elektronik 12 die aktuelle Orientierung des jeweiligen Behälters 2 ermittelt, hieraus die nötige Korrektur zur Erreichung der geforderten Vorausrichtung ermittelt und durch entsprechende Ansteuerung des Stellantriebes der jeweiligen Behälteraufnahme 6 die Korrektur durchführt.

Für jeden einzelnen Behälter 2 wird in der beschriebenen Weise durch Ansteuerung der Behälteraufnahme 6 in dieser Weise die Positionskorrektur ausgeführt, sodass jeder Behälter 2 zumindest mit einer Positionsgenauigkeit ausgerichtet ist, die die anschließende exakte Erfassung der Position des wenigstens einen für die endgültige Ausrichtung verwendeten typischen Behältermerkmals ermöglicht.

In der von der Kamera 10 gebildeten zweiten Stufe des Bilderkennungssystems wird jeder vorbeibewegte Behälter 2 in einem engeren Bereich seines typischen geometrischen Behältermerkmals erfasst. Die Optik der Kamera 10 ist hierfür beispielsweise so ausgeführt, dass der optische Öffnungswinkel der Kamera 10 kleiner ist als der entsprechende Öffnungswinkel der Kameras 8 und 9 und der das typische geometrische Behältermerkmal aufweisende Bereich des jeweiligen Behälters möglichst formatfüllend abgebildet wird. Das von jedem Behälter 2 so erzeugte Bild wird wiederum in der Elektronik 12 mit einem dort für den betreffenden Behältertyp abgelegten Bild oder mit für den betreffenden Behältertyp abgelegten Kenndaten verglichen, hieraus die notwendige Positionskorrektur ermittelt und diese dann durch entsprechende Ansteuerung des Stellantriebes der jeweiligen Behälteraufnahme 6 veranlasst. Durch den auf das typische Behätermerkmal reduzierten Bildbereich wird mit der zweiten Stufe des Bilderkennungssystems bereits eine sehr genaue, insbesondere auch gegenüber der Vorausrichtung (mit der erste Stufe) stark verbesserte Ausrichtung jedes Behälters 2 erreicht.

Mit der von der Kamera 11 gebildeten dritten Stufe erfolgt dann eine Feinjustierung bzw. Feinausrichtung jedes Behälters 2, bevor dieser die Etikettierstation 7 erreicht. Als Kriterium bei dieser Feinausrichtung wird beispielsweise wenigstens ein Kantenprofil oder wenigstens ein typischen Kantenpunkt verwendet, und zwar an dem wenigstens einen zum Ausrichten verwendeten typischen Behältermerkmal und/oder im Bereich dieses Behältermerkmals. Die von der Kamera 11 gelieferten Bilddaten werden wiederum in der Elektronik 12 mit dort für den jeweiligen Behältertyp abgelegten Bilddaten bzw. mit dort für den jeweiligen Behältertyp abgelegten Kennwerten verglichen, sodass dann aus diesem Vergleich die noch notwendige Positionskorrektur errechnet und durch entsprechende Ansteuerung des Stellantriebes der betreffenden Behälteraufnahme vorgenommen werden kann.

Durch die vorstehend beschriebene dreistufige optische Erfassung der Behälter 2 bzw. der typischen Behältermerkmale wird eine sehr exakte Ausrichtung der der Etikettiermaschine 1 in willkürlicher Orientierung bzw. Positionierung zugeführten Behälter mit nur vier Kameras erreicht, bevor diese an die Etikettierstation 7 gelangen, sodass die angestrebte Applikationsgenauigkeit beim Aufbringen der Etiketten im Bezug auf die typischen geometrischen Behältermerkmale mit hoher Zuverlässigkeit auch bei einer sehr hohen Leistung für die Etikettiermaschine, beispielsweise bei einer Etikettierleistung von mehreren 10 000 Behältern pro Stunde gewährleistet ist.

Die Details eines Algorithmus, wie er in wenigstens einer der Stufen des Bilderkennungssystems zur Bestimmung der notwendigen Korrektur verwendet wird, werden nachfolgend erläutert.
Um eine präzise Erkennung des Drehwinkel mit einer Genauigkeit von mindestens einem Grad durchführen zu können, muss die zylindrische Geometrie der Flaschenoberfläche berücksichtigt werden. Bei bekannter Aufnahme-Geometrie (Abstand der Kamera zur Flasche, Durchmesser der Flasche) und bekannter Geometrie des Prägungsmusters lässt sich über die im Anhang dargestellte Rechnung für jeden Drehwinkel der Flasche (z.B. in 0.5 Grad-Schritten) berechnen, wie das Prägungsmuster für einen Beobachter (=Kamera) auf der Flaschenoberfläche verzerrt wird. Diese berechneten verzerrten Prägungsmuster müssen nun mit dem beobachteten Prägungsmuster auf einer aufgenommen Flasche verglichen werden. Dasjenige berechnete Prägungsmuster, das am besten mit dem beobachteten Muster übereinstimmt, legt den Drehwinkel der Flasche fest.
Fig. 2 zeigt als Beispiel eine typischen Behältermerkmals ein Prägungsmuster 16 auf einer Flasche in nahezu frontaler Ansicht. Der Flaschenrand sowie die Falschenmitte ist mit jeweils einer dünnen senkrechten roten Linie gekennzeichnet. Dieser frontalen Ansicht sei der Drehwinkel Null Grad zu geordnet. Natürlicher Weise definiert man den Nullpunkt des Drehwinkels auf Basis der Symmetrie des Prägungsmusters (also "in der Mitte des Prägungsmusters"). Entlang der horizontalen Testlinie 17 sind diejenigen Punkte mit 17.1 - 17.7 angegeben, an denen die Prägung die Testlinie 17 schneidet. Diese Punkte werden im folgenden als Prägungspunkte bezeichnet.
Mit der Variable xᵢ ist die gesehene Position eines Prägungspunkt in einem aufgenommen Bild bezeichet und mit zᵢ die Weltkoordinaten auf der Flaschenoberfläche. Der Laufindex i nummeriert die einzelnen Prägungspunkte.
Fig. 3 zeigt das selbe Prägungsmuster, wobei die Flasche um 24 Grad nach links verdreht worden ist. Auch in diesem Bild sind die Prägungspunkte markiert. Aufgrund der Verdrehung der Flasche haben sich die Lage und die Abstände der Prägungspunkte 17.1 - 17.7 auf charakteristische Weise verändert. Zum Beispiel hat sich aufgrund der perspektivischen Verzerrung am zylindrischen Flaschenkörper der sichtbare Abstand von zwei benachbarten Prägungspunkten, die sich dem linken Flaschenrand genährt haben, gegenüber dem unverdrehten Zustand verkürzt. Bei einer noch stärkeren Verdrehung würden Teile des Prägungsmuster hinter dem Flaschenhorizont verschwinden.
Eine geometrische Berechnung entsprechend der Fig. 5 führt zu den Formeln (1) und (2). $Formel \left(1\right) : {x}_{i} = \frac{d \begin{matrix}\end{matrix} R \begin{matrix}\end{matrix} sin \left({z}_{i}/R\right)}{d - R \begin{matrix}\end{matrix} cos \left({z}_{i}/R\right)}$ $Formel \left(2\right) : {z}_{i} = 2 ⁢ R \begin{matrix}\end{matrix} arctan \left(\frac{d \begin{matrix}\end{matrix} R - \sqrt{{d}^{2} ⁢ {R}^{2} + {x}_{i}^{2} ⁢ \left({R}^{2}-{d}^{2}\right)}}{x ⁢ \left(d+R\right)}\right)$
Dabei gibt R den Flaschenradius an und d den Abstand der Kamera zur Flaschenmitte.

Mit diesen Formeln ist es möglich die gesehene Position xᵢ von Prägungspunkten 17.1 - 17.7 in Weltkoordinaten zᵢ auf der Flaschenoberfläche umzurechnen und umgekehrt. Um die genaue Verteilung der Prägungspunkte 17.1 - 17.7 entlang einer horizontalen Testlinie 17 zu einem beliebigen Drehwinkel der Flasche berechnen zu können, muss dabei die Position zᵢ aller Prägungspunkte 17.1 - 17.7 auf der Flaschenoberfläche bei bekanntem Drehwinkel (z.B. bei Null Grad) bezüglich der Symmetrieachse (=Nullpunkt) des Prägungsmusters bekannt sein. Die Position zᵢ eines Prägungspunkte ist dabei durch den Abstand von der gesehen Flaschenmitte gemessen entlang der Flaschenoberfläche definiert.
Im Prinzip kann nun die Lage zᵢ der einzelnen Prägungspunkte bezüglich der Mittellinie durch Anlegen eines Messbandes an den Flaschenkörper ausgemessen und in einer Liste dem Erkennungs-Algorithmus zur Verfügung gestellt werden. Die Formel (2) erlaubt jedoch, diese Information direkt aus einem aufgenommen Bild zu gewinnen. Hierzu ermittelt man im Bild mit bekanntem Drehwinkel die gesehene Position xᵢ. Bei bekanntem Flaschenradius R und bekanntem Abstand d zur jeweiligen Kamera (8, 9, 10, 11) können mit Hilfe von Formel (2) daraus die Weltkoordinaten zᵢ auf der Flaschenoberfläche ermittelt werden.
Das Einlernen eines Prägungsmusters für den Erkennungs-Algorithmus wird dadurch stark vereinfacht. Wie in den Fig. 2 und 3 durch die Prägepunkte 17.1 - 17.7 verdeutlicht ist, lässt sich in einem Computerprogramm eine Benutzerführung ausführen, bei der ein Benutzer die Kreuzungspunkte des Prägungsmusters mit einer Testlinie 17 markieren kann. Mit Hilfe der Formel (2) lässt sich dann sofort der angeklickte Bildschirmfunktionen xᵢ in Weltkoordinaten zᵢ auf der Flaschenoberfläche umrechnen. So kann der Benutzer dem Algorithmus das Prägungsmuster in Form einer Liste von Prägungspunkten 17.1-17.2 zur Verfügung stellen.
Sind einmal die Prägungspunkte zᵢ in Weltkoordinaten für ein Prägungsmuster bestimmt, können diese für beliebige Drehwinkel der Flasche über die Formel (1) in umgekehrter Richtung in gesehene Positionen xᵢ umgerechnet werden. Der Erkennungs-Algorithmus kann also für alle möglichen Drehwinkel φ der Flasche die gesehenen Positionen xᵢ(φ) für das gegebene Prägungsmuster berechnen. In der Praxis hat es sich bewährt, dass der Erkennungsalgorithmus diese Berechnung für alle Drehwinkel φₖ mit einem Winkelabstand von 0.25 Grad durchführt, also
φ ₖ = 0.25 Grad * k mit k = 0,±1,±2,±3,.... Der Algorithmus kann für jeden Winkel φₖ die dazugehörige Verteilung der gesehenen Positionen xᵢ(φₖ) im Speicher halten und muss sie damit für die Mustersuche bei der nächsten Flasche mit gleichem Prägungsmuster nicht neu berechnen. Dadurch kann viel an Rechenzeit eingespart werden.
Als nächstes muss der Algorithmus nun entscheiden, welche Verteilung xᵢ(φₖ) am besten zu der im Bild beobachteten Situation passt. Hierzu wird ein Verfahren verwendet, dass jeder Verteilung xᵢ(φₖ) eine Bewertungszahl (Score) Sₖ zuordnet. Diese Bewertungszahl ist so konstruiert, dass sie um so größer ist, je besser die beobachtete Situation zu einer Verteilung passt. Die größte Bewertungszahl S_{kMax}, die für eine gegebene Bildsituation erreicht wird, legt damit den Drehwinkel φ_{kMax} der Flasche fest.
Für die Berechnung einer Bewertungszahlen Sₖ wird als erstes der Helligkeitsverlauf H(x) entlang der Testlinie 17 ermittelt (Fig. 6). x bezeichnet dabei die Pixelposition entlang des horizontalen Testprofils.

In einem solchen Helligkeitsprofil fallen Prägungspunkte durch deutliche Helligkeitsschwankungen auf einer Längenskala auf, die der ungefähren Breite einer Prägungspunktes entspricht. Diesen Helligkeitsschwankungen sind aber noch anderen Helligkeitsschwankungen überlagert, die aber alle auf einer deutlich größeren Längenskala stattfinden und sich damit auf folgende Weise von den von Prägungspunkten verursachten Helligkeitsschwankungen trennen lassen: Man berechnet aus dem Helligkeitsprofil H(x) ein Helligkeitsprofil H_{Ave}(x) das auf einer Längenskala geglättet wird, die deutlich über der Breite einer Prägungspunktes liegt. Dieses geglättete Helligkeitsprofil H_{Ave}(x) subtrahiert man von dem ursprünglichen Helligkeitsprofil H(x) und betrachtet nur die Beträge der Differenzen, also ${H}_{Sub} \left(x\right) = \left|H\left(x\right)-{H}_{Ave}\left(x\right)\right|$
Bereiche, in denen sich keine Prägungspunkte befinden, weisen dann sehr kleine Werte H_{Sub}(x) auf, wohingegen an einem Prägungspunkt hohe Werte zu finden sind. Durch Wahl eines geeigneten Schwellwertes können auf diese Weise die Orte bᵢ der Prägungspunkte in dem gegeben Bild identifiziert werden.
Die Bewertungszahl Sₖ für eine Verteilung der gesehenen Positionen xᵢ(φₖ) wird dann auf folgende Weise berechnet:
Es wird das Punktepaar bᵢ und xⱼ mit dem kleinsten Abstand gesucht. Wenn dieser Abstand kleiner als eine vorgegebene maximale Distanz d ist, dann wird das gefundene Punktepaar als passend gewertet, d.h. es wird angenommen, dass die im Bild gefundene Position des Prägungspunktes bᵢ mit einer Position des Prägungsmusters zu der Flaschenverdrehung φₖ passt. In diesem Fall wird zur Bewertungszahl Sₖ ein Bonusbeitrag addiert. Da die Prägungsmuster verschiedener Flaschen nie alle ganz exakt gleich sind, die Flaschengeometrie sowie die Flaschenposition zur Kamera bei der Bildaufnahme Schwankungen unterworfen ist, kann man nie von einer exakten Übereinstimmung eines Punktespaars bᵢ und xⱼ ausgehen. Deshalb wird über die maximale Distanz d verlangt, dass die Punkte hinreichend nahe beisammen liegen müssen. Wurde ein Punktepaar auf diese Weise gefunden, dann werden diese als bereits zugeordnet in einer internen Liste des Algorithmus markiert. Für den verbleibenden Rest der Punkte wird dann der Vorgang solange wiederholt, bis alle möglichen Punkte entweder zugeordnet worden sind oder bis alle Punkte als nicht zuordenbar erkannt wurden (d.h. es wurde für einen Punkt bi kein Modelpunkt xⱼ gefunden, der hinreichend nahe liegt).
Wenn für Modellpunkte xⱼ keine entsprechenden Punkte bi gefunden wurden, dann werden hierfür Malusbeiträge von der Bewertungszahl Sₖ abgezogen.
Die Figur 7 zeigt für das in der Figur 3 gezeigte Beispiel die Abhängigkeit der Bewertungszahl Sₖ in Abhängigkeit vom Winkel. Man erkennt, dass es ein scharfes Maximum bei ca. -24 Grad gibt, d.h. das gesehene Punktemuster bⱼ am besten dem Punktemuster xⱼ bei einem Flaschendrehwinkel von -24 Grad entspricht.

Die Erfindung wurde voranstehend an einem Ausführungsbeispiel beschrieben. Es versteht sich, dass zahlreiche Änderungen sowie Abwandlungen möglich sind, ohne das dadurch der der Erfindung zugrunde liegende Erfindungsgedanke verlassen wird. So wurde vorstehend davon ausgegangen, dass die erste Stufe des Bilderkennungssystems zwei Kameras 8 und 9 und die zweite oder dritte Stufe jeweils nur eine Kamera 10 bzw. 11 aufweisen. Selbstverständlich kann die Anzahl der Kameras in diesen Stufen auch anders gewählt sein, wobei es aber notwendig, zumindest aber zweckmäßig ist, dass das Kamerasystem der ersten Stufe einen möglichst großen Umfangsbereich des jeweils vorbeigeführten Behälters 2 erfasst.

Bei der dargestellten Ausführungsform sind die Kameras 8, 9, 10 und 11 jeweils so ausgebildet bzw. angesteuert, dass sie von jedem vorbeigeführtem Behälter 2 jeweils ein Bild bzw. ein Bilddatensatz erstellt wird und dann aufgrund dieses Bilddatensatzes die Vorausrichtung (in der ersten Stufe), die Vorjustierung (in der zweiten Stufe) und die Feinjustierung (in der dritten Stufe) durch Vergleich mit den jeweiligen Bilddaten erfolgen.

### Bezugszeichenliste

- 1: Etikettiermaschine
- 2: Behälter bzw. Flasche
- 3: Behältereinlauf
- 4: Behälterauslauf
- 5: Rotor oder Drehtisch
- 6: Behälteraufnahme
- 7: Etikettierstation
- 8, 9, 10, 11: elektronische Kamera
- 12: Auswert- und Steuerelektronik
- 13, 14: Hintergrundelement oder Hintergrundspiegel
- 15: Hintergrundbeleuchtungselement, beispielsweise Leuchtschirm
- 16: Prägemuster oder Behältermerkmal
- 17: Testlinie
- 17.1 - 17.7: Schnitt- oder Prägungspunkt

- A: Drehrichtung des Rotors 5
- B1, B2, B3: Beleuchtung
- W1, W2: Winkelbereich der Drehbewegung des Rotors 5

## Patentansprüche

1. Vorrichtung zum Ausrichten von Behältern (2) im Bezug auf wenigstens ein geometrisches Behältermerkmal (16) in eine Sollposition oder -orientierung, mit einem Transporteur (5) mit Behälteraufnahmen (6) zur Aufnahme jeweils eines Behälters, sowie mit entlang einer von dem Transporteur (5) gebildeten Transportstrecke angeordneten Kameras (8, 9, 10, 11) eines Bilderkennungssystems, welches durch einen Vergleich der von den Kameras (8, 9, 10, 11) gelieferten Ist-Bilddaten mit in einer Auswert- und Steuerelektronik (12) abgelegten Soll-Bilddaten oder Kennwerten ein Ausrichten der Behälter (3) bewirkt, wobei mit einem, eine erste Stufe des Bilderkennungssystems bildenden ersten Kamerasystem eine Vorausrichtung der Behälter (3) erfolgt und die wenigstens eine Kamera (8, 9) dieses ersten Kamerasystems die das typische geometrische Behältermerkmal (16) aufweisenden Außen- bzw. Umfangsfläche des Behälters großflächig erfasst, dass wenigstens ein in Transportrichtung folgendes weiteres Kamerasystem zur weiteren Ausrichtung mit seiner wenigstens einen Kamera (10,11) den jeweils vorbeigeführten Behälter (2) für ein weiteres Ausrichten in einem das wenigstens eine typische geometrische Behältermerkmal (16) aufweisenden engeren Bereich der Umfangsfläche erfasst, und dass die Elektronik aufgrund weiterer abgelegter Bilddaten oder Kennwerte bei bestehenden Abweichungen von der Sollposition über den Stellantrieb der jeweiligen Behälteraufnahme (6) eine weitere Ausrichtung bewirkt, **dadurch gekennzeichnet, dass** die Elektronik (12) den Abstand, den wenigstens zwei Bezugspunkte (17.1 -17.7) des typischen Behältermerkmals (16) des jeweiligen Behälters (2) in den von der wenigstens einen Kamera (8, 9, 10, 11) gelieferten Bilddaten mit für den Behältertyp abgelegten Kennwerten vergleicht, und das Vergleichsergebnis zur Ansteuerung des Stellantriebs der jeweiligen Behälteraufnahme (6) verwendet.

2. Vorrichtung nach Anspruch 1, **dadurch gekennzeichnet, dass** in Transportrichtung (A) des Transporteurs (5) auf das die erste Stufe der Bilderkennung bildende erste Kamerasystem folgend wenigstens ein zweites, eine zweite Stufe des Bilderkennungssystems bildendes Kamerasystem sowie ein drittes, eine dritte Stufe des Bilderkennungssystems bildendes Kamerasystem mit jeweils wenigstens einer Kamera (10, 11) vorgesehen ist.

3. Vorrichtung nach Anspruch 1 oder 2, **dadurch gekennzeichnet, dass** mit dem ersten Kamerasystem bzw. der wenigstens einen Kamera (8, 9) dieses Systems ein Umfangsbereich des jeweiligen Behälters (2) von größer als 180° erfasst wird.

4. Vorrichtung nach einem der vorhergehenden Ansprüche, **dadurch gekennzeichnet, dass** das erste Kamerasystem wenigstens zwei Kameras (8, 9) aufweist, die mit ihren Kameraachsen unter einem Winkel relativ zueinander angeordnet sind.

5. Vorrichtung nach Anspruch 4, **dadurch gekennzeichnet, dass** die von den wenigstens zwei Kameras (8, 9) des ersten Kamerasystems gelieferten Bilder oder Bilddaten in der Elektronik (12) zu einem Gesamtbild kombiniert werden.

6. Vorrichtung nach einem der vorhergehenden Ansprüche, **dadurch gekennzeichnet, dass** wenigstens ein Kamerasystem wenigstens zwei Kameras (8, 9) aufweist.

7. Vorrichtung nach einem der vorhergehenden Ansprüche, **dadurch gekennzeichnet, dass** das wenigstens eine weitere Kamerasystem, insbesondere das zweite und dritte Kamerasystem jeweils nur eine Kamera (10, 11) aufweisen.

8. Vorrichtung nach einem der vorhergehenden Ansprüche, **dadurch gekennzeichnet, dass** die Kamerasysteme bzw. deren Kameras zur Erzeugung von Einzelbildern von den vorbeibewegten Behältern (3) ausgebildet sind.

9. Vorrichtung nach einem der vorhergehenden Ansprüche, **dadurch gekennzeichnet, dass** die Kameras (8, 9, 10, 11) der Kamerasysteme so ausgeführt und/oder gesteuert sind, dass sie von dem jeweils vorbeigeführten Behälter (2) nur jeweils ein Bild erzeugen.

10. Vorrichtung nach einem der vorhergehenden Ansprüche, **dadurch gekennzeichnet, dass** wenigstens ein Kamerasystem, vorzugsweise das erste Kamerasystem mit einer Vordergrundbeleuchtung (B1, B2) ausgebildet ist.

11. Vorrichtung nach einem der vorhergehenden Ansprüche, **dadurch gekennzeichnet, dass** wenigstens ein Kamerasystem, beispielsweise das wenigstens eine weitere Kamerasystem oder das dritte Kamerasystem für die Erzeugung von Bildern oder Bilddaten durch Transluzenz ausgebildet ist.

12. Vorrichtung nach einem der vorhergehenden Ansprüche, **dadurch gekennzeichnet, dass** wenigstens ein Kamerasystem mit einer Hintergrundbeleuchtung ausgeführt ist.

13. Vorrichtung nach Anspruch 10 oder 12, **dadurch gekennzeichnet, dass** die Vordergrund- oder Hintergrundbeleuchtung in Farbe und/oder Intensität einstellbar ist.

14. Vorrichtung nach einem der vorhergehenden Ansprüche, **dadurch gekennzeichnet, dass** der Transporteur ein um eine vertikale Maschinenachse umlaufend antreibbarer Rotor (5) ist.

15. Vorrichtung nach einem der vorhergehenden Ansprüche, **dadurch gekennzeichnet, dass** jede Behälteraufnahme (6) einen eigenen Stellantrieb aufweist.

16. Vorrichtung nach einem der vorhergehenden Ansprüche, **dadurch gekennzeichnet, dass** die Behälteraufnahmen (6) Drehteller sind.

17. Vorrichtung nach Anspruch 1, **dadurch gekennzeichnet, dass** die Elektronik aus einem Abstandsmuster mehrerer Abstände zwischen Bezugspunkten (17.1 -17.7) des typischen Behältermerkmals (16) des jeweiligen Behälters (2) in den von der wenigstens einen Kamera (8, 9, 10, 11) gelieferten Bilddaten mit wenigstens einem für den Behältertyp abgelegten Abstandsmuster vergleicht.

18. Vorrichtung nach Anspruch 17, **dadurch gekennzeichnet, dass** die Elektronik (12) den Abstand bzw. das Abstandmuster der Bezugspunkte (17.1 -17.7) in den von der wenigstens einen Kamera (8, 9, 10, 11) gelieferten Bilddaten mit für den Behältertyp abgelegten Abständen oder Abstandsmustern vergleicht, den mit dem Abstand in den Bilddaten am Besten übereinstimmenden Abstand bzw. das mit dem Abstandmuster in den Bilddaten am Besten übereinstimmende Abstandmuster bestimmt und hieraus die notwendige Korrektur für die Ausrichtung des Behälters (2) ermittelt.

19. Vorrichtung nach einem der vorhergehenden Ansprüche, **dadurch gekennzeichnet, dass** sie Bestandteil einer Etikettiermaschine (1) mit einem Behältereinlauf (3) für die zu etikettierenden Behälter (2), mit einem Behälterauslauf (4) für die etikettierten Behälter (2) sowie mit wenigstens einer an einer von dem Transporteur (5) zwischen dem Behältereinlauf (3) und dem Behälterauslauf (4) gebildeten Transportstrecke vorgesehenen Etikettierstation (7), und dass das erste Kamerasystem sowie das wenigstens eine weitere Kamerasystem an der Transportstrecke zwischen dem Behältereinlauf (3) und der wenigstens einen Etikettierstation (7) vorgesehen sind.

20. Vorrichtung nach Anspruch 19, **dadurch gekennzeichnet, dass** der Transporteur ein um eine vertikale Maschinenachse umlaufender Rotor (5) mit einer Vielzahl von Behälteraufnahmen (6) ist.

21. Vorrichtung nach einem der vorhergehenden Ansprüche, **dadurch gekennzeichnet, dass** jede Behälteraufnahme zum Ausrichten des an dieser Aufnahme vorgesehenen Behälters (3) durch einen von der Elektronik angesteuerten Stellantrieb drehbar ist.

22. Etikettiermaschine mit einer Vorrichtung zum Ausrichten von Behältern (2) im Bezug auf wenigstens ein geometrisches Behältermerkmal (16) in eine SollPosition oder -orientierung, **dadurch gekennzeichnet, dass** die Vorrichtung nach einem der vorhergehenden Ansprüche ausgebildet ist.

## Claims

1. Device for aligning containers (2), with respect to at least one geometric container feature (16), into a theoretical position or orientation, with a conveyer (5) with container receivers (6) for receiving, in each case, one container, as well as with cameras (8, 9, 10, 11) of an image recognition system, that are arranged along a conveying route formed by the conveyer (5), which system brings about an alignment of the containers (2) through a comparison of the actual image data supplied by the cameras (8, 9, 10, 11) with theoretical image data or characteristic values stored in an evaluation and control electronic unit (12), wherein pre-alignment of the containers (2) occurs using a first camera system forming a first stage of the image recognition system and the at least one camera (8. 9) of this first camera system records, over a large area, the container outer or peripheral surface having the typical geometric container feature (16), wherein at least one further camera system, following in the conveying direction, for further alignment, records with the at least one camera (10, 11) thereof, the respective guided-past container (2) for further alignment in a narrower peripheral surface area having the at least one typical geometric container feature (16), and wherein the electronic unit brings about a further alignment on the basis of further stored image data or characteristic values, in the case of existing deviations from the theoretical position, via the actuator of the respective container receiver (6), **characterised in that** the electronic unit (12) compares the distance of the at least two reference points (17.1 - 17.7) of the typical container feature (16) of the respective container (2) in the image data supplied by the at least one camera (8, 9, 10, 11) with characteristic values stored for the container type, and uses the comparison result to activate the actuator of the respective container receiver (6).

2. Device according to Claim 1, **characterised in that,** in the conveying direction (A) of the conveyer (5), following the first camera system forming the first stage of the image recognition, there is provided at least one second camera system forming a second stage of the image recognition system as well as a third camera system forming a third stage of the image recognition system with, in each case, at least one camera (10, 11).

3. Device according to Claim 1 or 2, **characterised in that,** with a first camera system or the at least one camera (8, 9) of this system, a peripheral area of the respective container (2) of more than 180° is recorded.

4. Device according to one of the preceding claims, **characterised in that** the first camera system has at least two cameras (8, 9) which are arranged with the camera axes thereof at an angle relative to one another.

5. Device according to Claim 4, **characterised in that** the images or image data supplied by the at least two cameras (8, 9) of the first camera system are combined in the electronic unit (12) into one overall image.

6. Device according to one of the preceding claims, **characterised in that** at least one camera system has at least two cameras (8, 9).

7. Device according to one of the preceding claims, **characterised in that** the at least one further camera system, in particular the second and third camera system, in each case only have one camera (10, 11).

8. Device according to one of the preceding claims, **characterised in that** the camera systems or the cameras thereof are formed to produce individual images of the moved-past containers (2).

9. Device according to one of the preceding claims, **characterised in that** the cameras (8, 9, 10, 11) of the camera systems are designed and/or controlled such that they produce only one image each of the respective guided-past container (2).

10. Device according to one of the preceding claims, **characterised in that** at least one camera system, preferably the first camera system, is formed with foreground lighting (B1, B2).

11. Device according to one of the preceding claims, **characterised in that** at least one camera system, for example the at least one further camera system or the third camera system is formed for the production of images or image data through translucency.

12. Device according to one of the preceding claims, **characterised in that** at least onc camera system is designed with background lighting.

13. Device according to Claim 10 or 12, **characterised in that** the foreground or background lighting can be adjusted in colour and/or intensity.

14. Device according to one of the preceding claims, **characterised in that** the conveyer is a rotor (5) that can be driven in a rotating manner about a vertical machine axis.

15. Device according to one of the preceding claims, **characterised in that** each container receiver (6) has its own actuator.

16. Device according to one of the preceding claims, **characterised in that** the container receivers (6) are rotary tables.

17. Device according to Claim 1. **characterised in that** the electronic unit compares, from a distance pattern, several distances between reference points (17.1-17.7) of the typical container feature (16) of the respective container (2) in the image data supplied by the at least one camera (8, 9. 10, 11) with at least one distance pattern stored for the container type.

18. Device according to Claim 17, **characterised in that** the electronic unit (12) compares the distance or the distance pattern of the reference points (17.1-17.7) in the image data supplied by the at least one camera (8, 9, 10, 11) with distances or distance patterns stored for the container type, ascertains the distance corresponding best to the distance in the image data, or the distance pattern corresponding best to the distance pattern in the image data and determines therefrom the necessary correction for the alignment of the container (2).

19. Device according to one of the preceding claims, **characterised in that** it is a component of a labelling machine (1) with a container infeed (3) for the containers (2) to be labelled, with a container discharge (4) for the labelled containers (2) as well as with at least one labelling station (7) provided at a conveying route formed by the conveyer (5) between the container infeed (3) and the container discharge (4), and that the first camera system as well as the at least one further camera system are provided at the conveying route between the container infeed (3) and the at least one labeling station (7).

20. Device according to Claim 19, **characterised in that** the conveyer is a rotor (5), revolving about a vertical machine axis, with a plurality of container receivers (6).

21. Device according to one of the preceding claims, **characterised in that** each container receiver for aligning the container (2) provided at this receiver can be rotated through an actuator activated by the electronic unit.

22. Labelling machine with a device for aligning containers (2), with respect to at least one geometric container feature (16), into a theoretical position or orientation, **characterised in that** the device is formed according to one of the preceding claims.

## Revendications

1. Dispositif destiné à orienter des récipients (2) par référence à au moins une caractéristique géométrique (16) d'un récipient dans une position ou orientation de consigne, comportant un transporteur (5) avec des porte-récipient (6) destinés à recevoir chacun un récipient, et comportant des caméras (8, 9, 10, 11), disposées le long d'une trajectoire de transport formée par le transporteur (5), d'un système de reconnaissance d'images qui, à l'appui d'une comparaison des données d'image réelles, fournies par les caméras (8, 9, 10, 11), avec des données d'image théoriques ou des paramètres, stockés dans un dispositif électronique d'analyse et de commande (12), induit une orientation des récipients (2), une orientation préliminaire des récipients (2) étant effectuée au moyen d'un premier système de caméra formant un premier niveau du système de reconnaissance d'images, et ladite au moins une caméra (8, 9) de ce premier système de caméra enregistrant une grande surface de la face extérieure ou périphérique du récipient, munie de la caractéristique géométrique (16) d'un récipient, de telle sorte qu'au moins un système de caméra supplémentaire, consécutif dans le sens de transport, enregistre le récipient (2) transporté à chaque fois le long dudit système pour une autre orientation dans une zone plus étroite de la face périphérique, munie de ladite au moins une caractéristique géométrique (16) d'un récipient, et de telle sorte que le dispositif électronique, à l'appui d'autres données d'images ou paramètres stockés, induit en présence de divergences existantes par rapport à la position de consigne une autre orientation par l'intermédiaire du servomoteur du porte-récipient (6) concerné, **caractérisé en ce que** le dispositif électronique (12) compare la distance, entre au moins deux points de référence (17.1 - 17.7) de la caractéristique (16) typique de chaque récipient (2) dans les données d'image fournies par ladite au moins une caméra (8, 9, 10, 11), avec des paramètres stockés pour le type de récipient, concerné et le résultat de la comparaison est utilisé pour activer le servomoteur du porte-récipient (6) concerné.

2. Dispositif selon la revendication 1, **caractérisé en ce que**, dans le sens de transport (A) du transporteur (5) à la suite du premier système de caméra formant le premier niveau du système de reconnaissance d'images, il est prévu au moins un deuxième système de caméra formant un deuxième niveau du système de reconnaissance d'images, ainsi qu'un troisième système de caméra formant un troisième niveau du système de reconnaissance d'images, munis chacun d'au moins une caméra (10, 11).

3. Dispositif selon la revendication 1 ou 2, **caractérisé en ce qu'**avec le premier système de caméra ou ladite au moins une caméra (8, 9) de ce système est enregistrée une zone périphérique supérieure à 180° de chaque récipient (2).

4. Dispositif selon l'une des revendications précédentes, **caractérisé en ce que** le premier système de caméra comporte au moins deux caméras (8, 9), qui sont disposées avec leurs axes en formant un angle entre ceux-ci.

5. Dispositif selon la revendication 4, **caractérisé en ce que** les images ou données d'images, fournies par lesdites au moins deux caméras (8, 9) du premier système de caméra, sont combinées dans le dispositif électronique (12) pour former une image globale.

6. Dispositif selon l'une des revendications précédentes, **caractérisé en ce qu'**au moins un système de caméra comporte au moins deux caméras (8, 9).

7. Dispositif selon l'une des revendications précédentes, **caractérisé en ce que** ledit au moins un système de caméra supplémentaire, en particulier le deuxième et le troisième système de caméra, comportent chacun seulement une caméra (10, 11).

8. Dispositif selon l'une des revendications précédentes, **caractérisé en ce que** les systèmes de caméra, plus précisément leurs caméras, sont réalisés pour générer des images individuelles des récipients (2) passant devant lesdites caméras.

9. Dispositif selon l'une des revendications précédentes, **caractérisé en ce que** les caméras (8, 9, 10, 11) des systèmes de caméra sont conçues et/ou commandées de telle sorte qu'elles génèrent chacune seulement une image du récipient (2) passant à chaque fois devant lesdites caméras.

10. Dispositif selon l'une des revendications précédentes, **caractérisé en ce qu'**au moins un système de caméra, de préférence le premier système de caméra, est réalisé avec un éclairage en premier plan (B1, B2).

11. Dispositif selon l'une des revendications précédentes, **caractérisé en ce qu'**au moins un système de caméra, par exemple ledit au moins un système de caméra supplémentaire ou le troisième système de caméra, est réalisé pour générer des images ou données d'images par translucidité.

12. Dispositif selon l'une des revendications précédentes, **caractérisé en ce qu'**au moins un système de caméra est réalisé avec un éclairage en arrière-plan.

13. Dispositif selon la revendication 10 ou 12, **caractérisé en ce que** la couleur et/ou l'intensité de l'éclairage en premier plan ou de l'éclairage en arrière-plan est réglable.

14. Dispositif selon l'une des revendications précédentes, **caractérisé en ce que** le transporteur est un rotor (5) apte à être entraîné en rotation autour d'un axe vertical de la machine.

15. Dispositif selon l'une des revendications précédentes, **caractérisé en ce que** chaque porte-récipient (6) comporte son propre servomoteur.

16. Dispositif selon l'une des revendications précédentes, **caractérisé en ce que** les porte-récipient (6) sont des plateaux rotatifs.

17. Dispositif selon la revendication 1, **caractérisé en ce que** le dispositif électronique compare, à partir d'un modèle de distances, plusieurs distances entre des points de référence (17.1 - 17.7) de la caractéristique (16) typique du récipient (2) concerné dans les données d'images, fournies par ladite au moins une caméra (8, 9, 10, 11), avec au moins un modèle de distances stocké pour le type de récipient.

18. Dispositif selon la revendication 17, **caractérisé en ce que** le dispositif électronique (12) compare la distance ou le modèle de distance des points de référence (17.1 - 17.7) dans les données d'images, fournies par ladite au moins une caméra (8, 9, 10, 11), avec des distances ou modèles de distance stockés pour le type de récipient concerné, détermine la distance coïncidant le mieux avec la distance dans les données d'images ou le modèle de distance coïncidant le mieux avec le modèle de distance dans les données d'images, et, à partir de là, calcule la correction nécessaire pour l'orientation du récipient (2).

19. Dispositif selon l'une des revendications précédentes, **caractérisé en ce que** ledit dispositif est une partie intégrante d'une machine d'étiquetage (1) avec une admission de récipients (3) pour les récipients (2) à étiqueter, avec une sortie de récipients (4) pour les récipients (2) étiquetés, ainsi qu'avec au moins un poste d'étiquetage (7) prévu sur une trajectoire de transport formée par le transporteur (5) entre l'admission des récipient (3) et la sortie de récipients (4), et **en ce que** le premier système de caméra, ainsi que ledit au moins un système de caméra supplémentaire, sont prévus sur la trajectoire de transport entre l'admission de récipients (3) et ledit au moins un poste d'étiquetage (7).

20. Dispositif selon la revendication 19, **caractérisé en ce que** le transporteur est un rotor (5) tournant autour d'un axe vertical de ladite machine et comportant une pluralité de porte-récipient (6).

21. Dispositif selon l'une des revendications précédentes, **caractérisé en ce que** chaque porte-récipient est apte à tourner au moyen d'un servomoteur, actionné par le dispositif électronique, pour orienter le récipient (2) prévu sur ce porte-récipient.

22. Machine d'étiquetage comportant un dispositif destiné à orienter des récipients (2) par référence à un moins une caractéristique géométrique (16) d'un récipient dans une position ou orientation de consigne, **caractérisée en ce que** ledit dispositif est réalisé selon l'une des revendications précédentes.
